# FASCICULE DE BREVET EUROPEEN

(11) **EP 1 231 530 B1**
(45) Date de publication et mention de la délivrance du brevet: **21.11.2007**
(21) Numéro de dépôt: 01403323.7
(22) Date de dépôt: 20.12.2001
(51) Int. Cl.: G05G 23/00, G05G 1/08, G05G 1/10

(54) **Dispositif de commande d'un appareil de chauffage d'un local à une température ambiante déterminée**
Heizgerätbedienelement zum Aufheizen eines Zimmers auf eine bestimmte Temperatur
Control element for a heating apparatus for heating a room to a certain temperature

(30) Priorité: 12.02.2001 FR 0101876
(43) Date de publication de la demande: 14.08.2002
(73) Titulaire: ZEHNDER GROUP SERVICES, 91004 Evry (FR)
(72) Inventeur: Chuop Leak, Nirong, 02100 Saint Quentin (FR); Boisliveau, Gilles Christian Georges, 91250 Saint Germain Les Corbeil (FR)
(74) Mandataire: Thinat, Michel

(56) Documents cités:
- DE-A- 3 637 451
- FR-A- 2 759 840
- US-A- 4 417 483
- US-A- 4 499 630

## Description

La présente invention concerne un dispositif de commande d'un appareil de chauffage d'un local à une température ambiante déterminée.

On connaît un tel dispositif du type comprenant un bouton de réglage de température monté à rotation à une paroi d'un boîtier de commande relié électriquement à l'appareil de chauffage et pouvant être manoeuvré manuellement pour positionner l'une choisie de plusieurs valeurs graduées de température de consigne, pouvant être portées par le bouton, en face ou en regard d'un repère, pouvant être fixe et reporté sur la paroi du boîtier de commande, de façon à permettre à l'appareil de chauffage de chauffer le local à la valeur de température ambiante déterminée correspondant à la valeur de consigne sélectionnée.

Cependant, dans de nombreux cas, la valeur de consigne de température située en regard du repère ne correspond pas à la température réelle effectivement mesurée dans le local par l'utilisateur à l'aide d'un thermomètre.

Ceci a pour inconvénient que les utilisateurs ne peuvent se fier aux valeurs de consigne de température indiquées sur le bouton de réglage pour effectuer un réglage précis de la température dans le local à chauffer.

FR-A-2 759 840 décrit un dispositif de commande pour un appareil de chauffage selon le préambule de la revendication 1. Ce dispositif connu a pour inconvénient de nécessiter un grand nombre de pièces et, par conséquent, d'être d'une structure complexe.

La présente invention a pour but d'éliminer l'inconvénient ci-dessus en proposant un dispositif de commande comprenant les caractéristiques énoncées dans la partie caractérisante de la revendication 1.

Dans un mode de réalisation de l'invention, la couronne et la roue dentées sont réalisées en une matière plastique rigide.

Dans un mode de réalisation de l'invention, le bouton de manoeuvre est en une matière plastique rigide et la roue dentée est intégralement moulée avec le bouton.

Dans un mode de réalisation de l'invention, le bouton de manoeuvre a une partie externe annulaire s'engageant dans un passage d'entrée circulaire de la couronne contiguë à sa partie intérieurement dentée et une paroi centrale raccordée à la partie annulaire, en forme de calotte sphérique, dans laquelle est solidarisé un onglet diamétral externe pouvant être saisi par deux doigts d'une personne pour tourner le bouton de manoeuvre et, le cas échéant, pour bloquer le bouton et permettre la rotation de la couronne dentée relativement à la roue dentée pour amener en regard du repère la valeur de température de consigne correspondant à la valeur de température mesurée.

Dans un mode de réalisation de l'invention, le bouton de manoeuvre agit sur un composant électronique, tel qu'un potentiomètre, pour fournir à un circuit électronique de commande logé dans le boîtier de commande de l'appareil de chauffage un signal électrique correspondant à la valeur graduée de température située en regard du repère.

Dans un mode de réalisation de l'invention, la couronne dentée est en appui sur la face avant de la paroi frontale.

Dans un mode de réalisation de l'invention, le boîtier de commande est solidaire de l'appareil de chauffage qui est constitué par un radiateur électrique ou à circulation d'eau à thermoplongeur.

L'invention sera mieux comprise, et d'autres buts, caractéristiques, détails et avantages de celle-ci apparaîtront plus clairement dans la description explicative qui va suivre faite en référence aux dessins annexés donnés uniquement à titre d'exemple illustrant un mode de réalisation de l'invention et dans lesquels :
- la figure 1 est une vue en perspective d'un boîtier de commande électronique d'un radiateur de chauffage à bouton de manoeuvre de réglage de température conforme à l'invention ;
- la figure 2 est une vue en perspective éclatée du boîtier de commande de la figure 1 ; et
- la figure 3 est une vue en perspective suivant la flèche III en figure 2 du bouton de manoeuvre de l'invention.

En se reportant aux figures, la référence 1 désigne un boîtier comportant dans celui-ci un circuit électronique 2 permettant de commander un appareil de chauffage, tel qu'un radiateur électrique ou un radiateur à circulation d'eau à thermoplongeur, pour commander l'appareil de chauffage de façon qu'il puisse chauffer le local dans lequel il se trouve à une température ambiante déterminée par un utilisateur.

Le boîtier 1 comporte un volet 3 monté pivotant à chacune de ses extrémités à deux pattes d'articulation 3 solidaires de la face frontale 1a du boîtier 1 en faisant saillie sensiblement perpendiculairement de celle-ci. Le volet 3 peut ainsi occuper une position de fermeture de la paroi frontale 1a pour occulter différents boutons qui seront détaillés ou une position rabattue ouverte pour accéder à ces boutons.

Le volet 3 comporte, à ses extrémités opposées à celles articulées aux pattes 4, deux échancrures 5 dans lesquelles peuvent s'encliqueter respectivement deux ergots 6 solidaires de la paroi frontale la en faisant saillie de chaque côté de celle-ci dans le sens de sa longueur, de façon à permettre le verrouillage du volet 3 au boîtier 1.

La paroi frontale la du boîtier 1 comprend un premier bouton-poussoir 7 de mise en ou hors tension du circuit de commande 2 et un second bouton-poussoir 8 permettant de programmer le fonctionnement de l'appareil de chauffage en mode dit de marche forcée ou en mode dit de programme réduit selon que ce bouton-poussoir est enfoncé ou non. Un indicateur ou témoin lumineux 9, tel qu'une diode électro-luminescente, du panneau 1a est associé au bouton-poussoir 7 pour indiquer si le circuit électronique du boîtier de commande 1 est alimenté ou non et le panneau 1a comporte un autre indicateur ou témoin lumineux 10 associé au bouton-poussoir 8 pour indiquer si l'appareil de chauffage est en mode de marche forcée ou de programme réduit.

La paroi 1a du boîtier 1 comporte en outre un bouton rotatif 11 permettant de régler l'appareil de chauffage de façon qu'il chauffe le local dans lequel il se trouve à une température déterminée souhaitée.

Le bouton 11 comporte un certain nombre de valeurs graduées de température de consigne, dont l'une choisie peut être disposée en regard d'un repère 12 pour que l'appareil de chauffage puisse chauffer le local à la température correspondant à cette valeur de température de consigne choisie.

Si le bouton-poussoir 11 est représenté comme portant les graduations de température de consigne indiquées en degrés centigrades et le repère 12 est fixé et porté sur la face externe de la paroi 1a du boîtier 1, le repère 12 peut être porté par le bouton rotatif 11 tandis que les graduations peuvent être reportées sur la paroi 1a en arc de cercle concentriquement au bouton.

Selon l'invention, le bouton 11 comprend, solidaire de celui-ci, une roue dentée interne 13 sur laquelle est montée en engrènement une couronne intérieurement dentée 14 qui comporte sur sa face annulaire visible à l'extérieur les valeurs graduées de température de consigne. Dans le cas où la couronne 14 porte le repère 12, les graduations de température situées sur la paroi 1a seront en arc de cercle à l'extérieur de la couronne concentriquement à celle-ci. Comme cela ressort mieux de la figure 2, la couronne 14 ne comporte qu'un nombre limité de dents 14a, par exemple au nombre de quatre, angulairement réparties de façon équidistante.

Le corps du bouton-poussoir 11 a une partie externe annulaire 11a s'engageant dans un passage d'entrée circulaire 14b de la couronne 14 et qui est contiguë à sa partie circulaire interne comportant les dents 14a. Le bouton 11 comprend en outre une paroi centrale en forme de calotte sphérique 11b dont le bord externe est raccordé à la partie externe 11a et dans laquelle est solidarisé un onglet diamétral externe 11c permettant à un utilisateur de le saisir de ses deux doigts pour permettre la rotation du bouton 11 à sa position de réglage souhaitée de température.

Le bouton 11 comprend également une tige centrale 11d traversant un perçage 1b de la paroi frontale 1a du boîtier 1 et solidaire de la paroi centrale 11b du bouton 11 en faisant saillie de celle-ci à l'opposé de l'onglet 11c. L'extrémité de la tige centrale 11d est reliée à un potentiomètre électrique 15, partiellement représenté en figure 2, du circuit électronique 2 de façon que celui-ci puisse fournir un signal électrique représentatif de la valeur de consigne de température sélectionnée par le bouton 11 pour régler l'appareil de chauffage à la température ambiante souhaitée du local.

Comme représenté en figure 3, la tige centrale 11d comprend une gorge 11e pouvant recevoir un anneau d'arrêt (non représenté), tel qu'un circlips, venant en butée sur la face interne de la paroi frontale 1a pour retenir le bouton 11 à la paroi frontale 1a. La figure 3 montre que la couronne intérieurement dentée 14 n'est pas encore en position de montage, par engrènement, sur la roue dentée 13 du bouton 11.

Avantageusement, les parties 11a, 11b, 11c et la tige 11d du bouton 11 sont réalisées en une matière plastique rigide et la roue dentée 13, qui est également réalisée en une matière plastique rigide, est intégralement moulée avec ces parties du bouton 11 de façon que la roue dentée 13 soit solidaire de la face interne de la paroi 11b du bouton 11. En outre, la roue dentée 13 est logée dans une rainure annulaire 1c de la paroi frontale 1a du boîtier 1 de façon que la couronne 14 soit en appui glissant sur la face externe de cette paroi.

La couronne intérieurement dentée 14 est également réalisée en une matière plastique rigide.

Le boîtier 1 comporte un fond 1a amoviblement fixé au corps du boîtier pour accéder notamment à la carte à circuit imprimé de commande 2 et un orifice supérieur le pour le passage du câble de liaison électrique à l'appareil de chauffage.

Le boîtier de commande 1, notamment dans le cas d'un appareil de chauffage constitué par un radiateur à circulation d'eau à thermoplongeur, est intégré à celui-ci, mais il est bien entendu que le boîtier 1 peut être indépendant de l'appareil de chauffage en étant relié à celui-ci par le câble de liaison électrique pour transmission notamment des signaux de commande de l'appareil.

Lorsqu'un utilisateur souhaite régler la température d'un local à une valeur déterminée, il tourne le bouton rotatif 11 de façon à amener la graduation de température souhaitée en face du repère 12. Au bout d'une période de temps déterminée, l'utilisateur mesure la température ambiante du local chauffé par le radiateur commandé par le boîtier 1 et, s'il constate une différence de température réelle mesurée dans le local avec la température de consigne sélectionnée, il saisit l'onglet 11c du bouton 11 pour immobiliser ce dernier et de l'autre main déplace la couronne 14 pour forcer les dents de cette dernière à passer au dessus des dents de la roue 13 et amener ainsi la graduation de température correspondant exactement à la température ambiante mesurée en face du repère 12 de façon à étalonner les valeurs de température de consigne pour qu'elles correspondent exactement aux valeurs de température ambiante souhaitées du local à chauffer.

Le dispositif de l'invention permet donc un réglage précis de la température ambiante d'un local à chauffer à l'aide de moyens extrêmement simples.

## Revendications

1. Dispositif de commande pour un appareil de chauffage d'un local à une température ambiante déterminée, comprenant un bouton mobile (11) manoeuvrable manuellement pour positionner l'une choisie de plusieurs valeurs graduées de température de consigne relativement à un repère (12) de façon à permettre à l'appareil de chauffage de chauffer le local à la valeur de température ambiante déterminée correspondant à la valeur de consigne sélectionnée, **caractérisé en ce que** le bouton mobile (11) est apte à être monté à rotation à une paroi frontale d'un boîtier de commande (1) qui est apte à être relié électriquement à l'appareil de chauffage et comprend une roue dentée (13) solidaire du bouton (11) sur laquelle est montée en engrènement une couronne intérieurement dentée (14) comportant sur sa face annulaire visible à l'extérieur le repère (12) ou les valeurs graduées de température de consigne selon respectivement que les valeurs de température de consigne sont inscrites en arc de cercle sur la face externe de la paroi (1a) du boîtier (1) concentriquement à la couronne (14) à l'extérieur de celle-ci ou que le repère (12) est situé sur la face externe de cette paroi (1a), la couronne dentée (14) et la roue dentée (13) pouvant être tournées à force l'une par rapport à l'autre à l'encontre de l'action de retenue par engrènement de leurs dents respectives, ceci pour un étalonnage, c'est-à-dire pour faire coïncider le repère (12) avec la graduation de température correspondant à une température ambiante mesurée du local préalablement mesurée au bout d'un certain laps de temps pendant lequel l'appareil de chauffage maintient la température ambiante du local à une valeur stabilisée.

2. Dispositif selon la revendication 1, **caractérisé en ce que** la couronne (14) et la roue dentée (13) sont réalisées en une matière plastique rigide.

3. Dispositif seon la revendication 2, **caractérisé en ce que** le bouton mobile (11) est en une matière plastique rigide et la roue dentée (13) est intégralement moulée avec le bouton.

4. Dispositif selon l'une des revendications précédentes, **caractérisé en ce que** le bouton mobile (11) a une partie externe annulaire (11a) s'engageant dans un passage d'entrée circulaire (14a) de la couronne (14) contiguë à sa partie intérieurement dentée, et une paroi centrale (11b) raccordée à la partie annulaire (11a), en forme de calotte sphérique dans laquelle est solidarisé un onglet diamétral externe (11c) pouvant être saisi par deux doigts d'une personne pour tourner le bouton de manoeuvre (11) et, le cas échéant, pour bloquer le bouton (11) et permettre la rotation de la roue dentée (13) relativement à la couronne (14) de façon à amener la valeur de température de consigne en regard du repère correspondant à la valeur de température mesurée.

5. Dispositif selon l'une des revendications précédentes, **caractérisé en ce que** le bouton mobile (11) agit sur un composant électronique (15), tel qu'un potentiomètre, pour fournir à un circuit électronique de commande logé dans le boîtier de commande (1) de l'appareil de chauffage un signal électrique correspondant à la valeur graduée de température située en regard du repère.

6. Dispositif selon l'une des revendications précédentes, **caractérisé en ce que** la couronne est en appui sur la face avant de la paroi frontale (1a).

7. Dispositif selon l'une des revendications précédentes, **caractérisé en ce que** le boîtier de commande est solidaire de l'appareil de chauffage constitué par un radiateur électrique ou à circulation d'eau à thermoplongeur.

## Claims

1. Control element for a heating apparatus for heating a room to a certain temperature, comprising a movable button (11) able to be manipulated manually to position one value chosen from among several graduated set temperature values relative to a point of reference (12) so as to enable the heating apparatus to heat the room to the specific temperature value corresponding to the set value selected, **characterized in that** the movable button (11) can be mounted in rotation on a front wall of a control housing (1), which is able to be electrically connected to the heating device and comprises a toothed wheel (13) integral with the button (11) whereon is mounted a crown (14), meshing and having interior teeth, and comprising on its externally visible annular surface the reference (12) or the graduated set temperature values, depending respectively on whether the temperature values are inscribed in a circular arc on the outside surface of the wall (1a) of the housing (1) concentrically to the crown (14) on the exterior of said crown, or the reference (12) is located on the external surface of this wall (1a), the toothed crown (14) and the toothed wheel (13) being able to be forcibly turned in relation to each other against the meshing engagement of their respective teeth for calibration purposes, meaning to cause the reference (12) to coincide with the temperature graduation corresponding to a temperature previously measured in the room after a given time period during which the heating apparatus maintains the temperature of the room at a stabilized temperature.

2. Device according to claim 1, **characterized in that** the crown (14) and the toothed wheel (13) are made of a stiff plastic material.

3. Device according to claim 2, **characterized in that** the movable button (11) is in a stiff plastic material and the toothed wheel (13) is molded integrally with the button.

4. Device according to one of the preceding claims, **characterized in that** the movable button (11) has an annular external part (11a) engaging in a circular inlet (14a) of the crown (14) adjacent to its interior toothed part, and a central wall (11b) connected to the annular part (11a), having a spherical cup shape wherein an external diametral tab (11c) is made integral, said tab being able to be grasped by two fingers of a person to turn the movable button (11) and to enable rotation of the toothed wheel (13) relative to the crown (14) so as to position the set temperature value opposite the reference corresponding to the value of the measured temperature.

5. Device according to one of the preceding claims, **characterized in that** the movable button (11) acts on an electronic component (15), such as a potentiometer, to provide an electronic control circuit housed in the control housing (1) of the heating apparatus with an electrical signal corresponding to the graduated set temperature value facing the reference.

6. Device according to one of the preceding claims, **characterized in that** the crown bears on the front surface of the front wall (1a).

7. Device according to one of the preceding claims, **characterized in that** the control housing is integral with the heating apparatus made up of an electric radiator or water circulation immersion heater.

## Patentansprüche

1. Steuervorrichtung für ein Gerät zum Aufheizen eines Raums auf eine bestimmte Raumtemperatur, einen beweglichen Knopf (11) umfassend, der manuell bedienbar ist, um einen unter mehreren Skalenwerten ausgewählten Solltemperatur-Skalenwert relativ zu einer Markierung (12) zu positionieren, um dem Heizgerät zu ermöglichen, den Raum auf den bestimmten Raumtemperaturwert aufzuheizen, der dem ausgewählten Soll-Skalenwert entspricht, **dadurch gekennzeichnet, dass** der bewegliche Knopf (11) rotierend an einer Stirnwand eines Steuerkastens (1) montierbar ist, der elektrisch mit dem Heizgerät verbindbar ist und ein mit dem Knopf (11) verbundenes Zahnrad (13) umfasst, auf dem ineingriffnehmend ein Kranz mit Innenverzahnung (14) befestigt ist, der auf seiner ringförmigen, von außen sichtbaren Seite die Markierung (12) oder die Solltemperatur-Skalenwerte umfasst, jeweils je nachdem, ob die Solltemperaturwerte kreisbogenförmig auf der Außenseite der Wand (1a) des Gehäuses (1) konzentrisch zum Kranz (14) außerhalb dessen angebracht sind oder ob sich die Markierung (12) auf der Außenseite dieser Wand (1a) befindet, wobei der Zahnkranz (14) und das Zahnrad (13) unter Krafteinsatz zueinander gegen die Rückhaltekraft durch Ineingriffnahme ihrer jeweiligen Zähne drehbar sind, zum Zwecke eines Abgleichs, das heißt, um die Markierung (12) mit der entsprechenden Temperaturstrichteilung in übereinstimmung zu bringen, die einer gemessenen Raumtemperatur des Raums entspricht, die zuvor in einem bestimmten Zeitraum gemessen wurde, in dem das Heizgerät die Raumtemperatur des Raums auf einem stabilisierten Wert hält.

2. Vorrichtung nach Anspruch 1, **dadurch gekennzeichnet, dass** der Kranz (14) und das Zahnrad (13) aus einem starren Kunststoffmaterial hergestellt sind.

3. Vorrichtung nach Anspruch 2, **dadurch gekennzeichnet, dass** der bewegliche Knopf (11) aus einem starren Kunststoffmaterial und das Zahnrad (13) vollständig mit dem Knopf geformt ist.

4. Vorrichtung nach einem der vorangehenden Ansprüche, **dadurch gekennzeichnet, dass** der bewegliche Knopf (11) einen ringförmigen äußeren Abschnitt (11a) hat, der in einen Durchgang mit einem kreisförmigen Eingang (14a) des Kranzes eingreift, an seinen innen verzahnten Abschnitt angrenzend, und eine zentrale Wand (11b), die mit dem ringförmigen Abschnitt (11a) verbunden ist, in Form einer Kugelkappe, mit der ein externer, im Durchmesser verlaufender Keil (11c) verbunden ist, der von zwei Fingern einer Person erfassbar ist, um den Stellknopf (11) zu drehen und ggf. um den Knopf (11) zu blockieren und die Drehung des Zahnrads (13) relativ zum Kranz (14) zu ermöglichen, um den Solltemperaturwert gegenüber der Markierung zu führen, die dem gemessenen Temperaturwert entspricht.

5. Vorrichtung nach einem der vorangehenden Ansprüche, **dadurch gekennzeichnet, dass** der bewegliche Knopf (11) auf ein elektronisches Bauteil (15) wie ein Potentiometer wirkt, um einem elektrischen Steuerkreis, der sich im Steuerkasten (1) des Heizgeräts befindet, ein elektrisches Signal zur Verfügung zu stellen, das dem Temperaturskalenwert entspricht, der sich gegenüber der Markierung befindet.

6. Vorrichtung nach einem der vorangehenden Ansprüche, **dadurch gekennzeichnet, dass** sich der Kranz auf der Vorderseite der Stirnwand (1a) abstützt.

7. Vorrichtung nach einem der vorangehenden Ansprüche, **dadurch gekennzeichnet, dass** der Steuerkasten mit dem Heizgerät verbunden ist, das von einem Radiator gebildet wird, der elektrisch ist oder mit Wasserkreislauf mit Heizstab.
